# EUROPÄISCHE PATENTSCHRIFT

(11) **EP 3 120 974 B1**
(45) Veröffentlichungstag und Bekanntmachung des Hinweises auf die Patenterteilung: **12.12.2018**
(21) Anmeldenummer: 16177449.2
(22) Anmeldetag: 01.07.2016
(51) Int. Cl.: B25B 21/00, B25B 23/00, B25F 5/02

(54) **DREHSCHRAUBER**
POWER SCREWDRIVER
VISSEUSE

(30) Priorität: 16.07.2015 DE 102015111570
(43) Veröffentlichungstag der Anmeldung: 25.01.2017
(73) Patentinhaber: Hohmann, Jörg, 59872 Meschede (DE); Hohmann, Frank, 59581 Warstein (DE)
(72) Erfinder:
(74) Vertreter: Bungartz Christophersen Partnerschaft mbB Patentanwälte

(56) Entgegenhaltungen:
- EP-A1- 1 614 506
- WO-A1-2009/051543
- US-A1- 2007 056 408

## Beschreibung

Die Erfindung betrifft einen Drehschrauber mit einem einen Antriebsmotor aufweisenden Antriebsteil, einem Getriebegehäuse mit Getriebeelementen und einer aus dem Getriebegehäuse herausgeführten Ausgangswelle, einem seitlich versetzt zu der Ausgangswelle angeordneten, mit dem Getriebegehäuse fest verbundenen Stützfuß, und einem Drehgelenk aus einem mit dem Antriebsteil verbundenen, antriebsseitigen Ring und einem mit dem Getriebegehäuse verbundenen, getriebeseitigen Ring.

Bei derartigen Drehschraubern weist der Antriebsteil den Antriebsmotor, einen Handgriff und eine Schalteinrichtung auf. Während des Schraubvorgangs wird der Drehschrauber von dem Bediener über den Haltegriff gehalten. Sind, wie es in der US 4,155,278 beschrieben ist, das Antriebsteil und somit auch der Haltegriff gegenüber dem Getriebegehäuse in einzelnen Rastpositionen zueinander drehbar, so lässt sich das Antriebsteil nach dem Aufsetzen des Drehschraubers auf eine Schraubverbindung gegenüber dem Getriebegehäuse verdrehen. Dadurch lässt sich das Antriebsteil nach dem Aufsetzen des Drehschraubers auf eine Schraubverbindung in eine günstigere Bedienposition bringen, in der die Position des Haltegriffs für den Bediener angenehmer ist.

Aus der WO 02/085568 A1 ist ein Drehschrauber bekannt, bei dem, aufgrund eines mittels einer Schalttaste des Antriebsteils sperrbaren Drehgelenks, der Bediener das in der Teilungsebene des Drehgelenks auftretende Drehmoment während des Schraubvorgangs nicht als Haltemoment aufbringen muss. Der damit einhergehende konstruktive Aufwand ist allerdings relativ hoch.

Ein gattungsgemäßer Drehschrauber ist aus der WO 2015/036232 A1 bekannt. Auch bei diesem Drehschrauber ist das Antriebsteil über ein Drehgelenk mit dem Getriebegehäuse verbunden, so dass das Antriebsteil im Prinzip drehbar gegenüber dem Getriebegehäuse ist. Bestandteil des Drehgelenks ist auch eine Feststellvorrichtung. Diese ist außen mit einem Schaltring versehen, über den die Feststellvorrichtung einerseits zum Blockieren und andererseits zum Freigeben des Drehgelenks betätigbar ist. Dazu ist der Schaltring mittels einer Arretiervorrichtung entweder in der Blockierstellung, oder in der Freigabestellung arretierbar.

Bei Arretierung in der Freigabestellung kann ein anschließend einsetzendes Anzugsmoment nicht über den Stützfuß auf benachbarte Maschinenteile als Widerlager abgeführt werden. Je nach Situation besteht die Gefahr, dass das Antriebsteil um seine Achse zu rotieren und zu schlagen beginnt. Dies kann zu einer Gefährdung für den Bediener führen.

Aus der DE 10 2006 041 007 A1 ist ein Drehschrauber bekannt, dessen Arretiervorrichtung in axialer Richtung bewegt werden muss, was ein Abziehen des Drehschraubers von der Schraubverbindung bewirken kann.

Es ist daher die **Aufgabe** der vorliegenden Erfindung, einen Drehschrauber der eingangs genannten Art zu schaffen, welcher eine gezielte Drehbarkeit des Antriebsteils gegenüber dem Getriebegehäuse bei zugleich hoher Bediensicherheit ermöglicht.
Zur **Lösung** dieser Aufgabe ist der erfindungsgemäße Drehschrauber durch die Merkmale des Anspruchs 1 definiert.
Der Drehschrauber besitzt ein Antriebsteil mit einer Antriebsvorrichtung. Hiervon getrennt besitzt er ein Getriebegehäuse, wobei das Getriebegehäuse einen Drehmomentwandler nach Bauart eines Getriebes sowie eine Ausgangswelle aufweist, die die Drehbewegung der Antriebsvorrichtung übertragen. Das Antriebsteil ist über ein Drehgelenk mit dem Getriebegehäuse verbunden, so dass das Antriebsteil im Prinzip drehbar gegenüber dem Getriebegehäuse ist, soweit ein Sperrelement die Teile nicht zueinander sperrt. Weiterhin vorhanden ist ein koaxial zu der Ausgangswelle angeordneter Betätigungsring, der gegenüber dem antriebsseitigen Ring und gegenüber dem getriebeseitigen Ring beweglich angeordnet ist. Er ist zwischen einer Freigabestellung, in der die Ringe drehbar zueinander sind, und einer Blockierstellung, in der die Ringe gegeneinander blockiert sind, beweglich. Durch ein Federelement, welches den Betätigungsring über dessen gesamten, von der Blockier- bis in die Freigabestellung reichenden Bewegungsweg in Richtung zu der Blockierstellung beaufschlagt, kehrt das Sperrelement stets selbsttätig in jene Blockierstellung zurück, in der das Sperrelement die beiden Ringe, also den antriebsseitigen Ring und den getriebeseitigen Ring, gegeneinander blockiert. Für den Bediener besteht daher keine Gefahr, dass sich das Drehgelenk beim Anfahren des Drehschraubers unbeabsichtigt in der Freigabestellung befindet, etwa weil es arretiert ist, und so das gesamte Reaktionsmoment auf den Handgriff des Antriebsteils wirkt und es zu einem unkontrollierten Rotieren des Drehschraubers um dessen eigene Achse kommt.
Andererseits wird über das Drehgelenk erreicht, dass im Prinzip das Antriebsteil gegenüber dem Getriebegehäuse drehbar bleibt, so dass nach dem Aufsetzen des Drehschraubers auf eine Schraubverbindung das Antriebsteil in eine günstige Bedienposition verdreht werden kann. Diese Bedienposition ist eine Drehposition des Antriebsteils, die für den Bediener angenehm und sicher ist. Das Drehgelenk blockiert nach dem Einstellen dieser Bedienposition automatisch, so dass beim anschließenden Durchführen eines Schraubvorgangs in der Teilungsebene des Drehgelenks kein Drehmoment auftritt, welches vom Bediener gehalten werden müsste. Der Schraubvorgang kann somit stets gefahrlos und ohne die Gefahr einer Fehlbedienung durchgeführt werden.

Für den Drehschrauber kann eine Antriebsvorrichtung verwendet werden, die verglichen mit den üblicherweise verwendeten Universalmotoren ein höheres Drehmoment aufbringt. Beispielsweise ist es möglich, dass als Antriebsteil des erfindungsgemäßen Drehschraubers ein handelsüblicher akkubetriebener Bohrschrauber verwendet wird, der ein Drehmoment von bis zu 60 Nm erzeugt. Selbst dann ist der Drehschrauber für den Bediener auf angenehme Art und Weise verwendbar, wobei gleichzeitig eine hohe Sicherheit für den Bediener während des Schraubvorgangs gewährleistet ist.

Gemäß einer Ausgestaltung des Drehschraubers dient mindestens eine Druck- oder Zugfeder als Lastelement. Ebenso ist es möglich, über den Umfang des Drehgelenks mehr als eine Druck- oder Zugfeder anzuordnen, z. B. zwei oder drei Druck- oder Zugfedern. Der Vorteil dieser Ausgestaltung besteht in der kompakten Bauweise, bei der der Durchmesser des Drehschraubers im Bereich des Drehgelenks nicht nennenswert vergrößert wird.

Weitere Einzelheiten und Vorteile der Erfindung ergeben sich aus der nachfolgenden Beschreibung der zugehörigen Zeichnungen, in denen ein Ausführungsbeispiel des erfindungsgemäßen Drehschraubers dargestellt ist. In den Zeichnungen zeigen:
- Fig. 1: eine schematische Seitenansicht eines Drehschraubers,
- Fig. 2: eine Schnittdarstellung im Bereich des Drehgelenks des Drehschraubers, wobei die Blockierstellung wiedergegeben ist,
- Fig. 3: eine Schnittdarstellung im Bereich des Drehgelenks des Drehschraubers, wobei die Freigabestellung wiedergegeben ist.

Fig. 1 zeigt einen Drehschrauber in einer Seitenansicht. Dieser weist ein Antriebsteil 3 auf, das eine Antriebsvorrichtung, beispielsweise einen Elektromotor, enthält. Das Antriebsteil 3 ist über ein Drehgelenk 5 mit dem Getriebegehäuse 7 eines Getriebeteils verbunden. Das Getriebegehäuse 7 nimmt in seinem Inneren verschiedene Drehlagerungen für einen Drehmomentwandler, beispielsweise ein aus Getriebeelementen zusammengesetztes Planetengetriebe, sowie für eine Ausgangswelle 9 auf, die an ihrem Ende mit einem Mehrkant aus dem Getriebegehäuse 7 herausragt. Auf die Ausgangswelle 9 kann daher eine Schlüsselnuss aufgesetzt werden.

Das Antriebsteil 3 weist einen Energiespeicher 11 für elektrische Energie auf, beispielsweise einen Akkumulator, der die als Elektromotor ausgebildete Antriebsvorrichtung mit elektrischer Energie versorgt. Dadurch ist der erfindungsgemäße Drehschrauber 1 unabhängig von einem Stromnetz betreibbar.

Ebenso kann das Antriebsteil 3 auch einen über ein elektrisches Anschlusskabel mit elektrischer Energie versorgten Motor enthalten, soweit dieser mit einem ausreichend hohen Ausgangsmoment arbeitet.

Über einen Schalter 13 ist der Antrieb regelbar. Ferner weist das Antriebsteil 3 einen zur Seite abstehenden Haltegriff 15 auf, über den der Bediener den Drehschrauber 1 halten und bis zum Beginn bzw. beim Schraubprozess handhaben kann.

Durch das Planetengetriebe in dem Getriebegehäuse 7 wird das von der Antriebsvorrichtung des Antriebsteils 3 erzeugte Drehmoment verstärkt, und auf die Ausgangswelle 9 übertragen.

Seitlich an dem Getriebegehäuse 7 ist ein starrer Stützfuß 17 angebracht, über den sich das Getriebegehäuse 7 und somit der Drehschrauber 1 im Betrieb gegen ein nicht dargestelltes ortsfestes Maschinenteil als Widerlager abstützen kann.

Über das koaxial zur Ausgangswelle 9 angeordnete Drehgelenk 5 ist das Antriebsteil 3 drehbar mit dem Getriebegehäuse 7 verbunden. Auf diese Weise lässt sich der Drehschrauber 1 in vorteilhafter Weise auf eine Schraubverbindung aufsetzen, wobei der Antriebsteil 3 anschließend in eine Bedienposition, die für den Bediener bequem ist, verdreht werden kann. Zum Beispiel ist es möglich, den Drehschrauber 1 auf eine Schraubverbindung aufzusetzen und anschließend die Antriebsvorrichtung vorsichtig zu betätigen. Das Getriebegehäuse 7 kann sich aufgrund des Drehgelenkes 5 gegenüber dem Antriebsteil 3 drehen. Hilfreich kann auch sein, wenn sich beim Einschalten des Antriebsteils das Getriebegehäuse 7 um seine Längsachse dreht und den Stützfuß 17 langsam schwenkt, bis dieser gegen ein ortsfestes Widerlager stößt. Dann erst wird das Drehgelenk 5 blockiert. Denn das Drehgelenk 5 weist eine Feststellvorrichtung auf, über die das Drehgelenk 5 automatisch, also ohne aktives Zutun des Bedieners, blockierbar ist. Dadurch wird verhindert, dass infolge einer Fehlbedienung das Ausgangsdrehmoment in der Teilungsebene des Drehgelenks 5 auf den Bediener übertragen wird.

In Fig. 2 ist das Drehgelenk 5 in einem Querschnitt dargestellt. Das Drehgelenk 5 besteht aus einem ersten Ring 21, der mit dem Antriebsteil 3 und insbesondere dessen Gehäuse drehfest und vorzugsweise starr verbunden ist. In dem ersten Ring 21 ist drehbar ein zweiter Ring 27 gelagert. Der zweite Ring 27 ist drehfest und vorzugsweise starr mit dem Getriebegehäuse 7 des Getriebeteils verbunden.

Zwischen dem ersten Ring 21 und dem zweiten Ring 27 ist eine Feststellvorrichtung aktiv, die sich zwar von Hand deaktivieren lässt, aber stets von selbst wieder in ihre Aktivstellung zurückkehrt.

Dazu ist einer der beiden Ringe 21, 27, hier der antriebsseitige Ring 21, mit Öffnungen 30 oder Aussparungen versehen, in denen sich Kugeln 39 befinden, die als Sperrelemente dienen. Zugleich ist der andere der beiden Ringe 21, 27, hier der getriebeseitige Ring 27, mit gleichmäßig über seinen Umfang verteilten Vertiefungen 32 versehen. An diesen Vertiefungen 32 befinden sich Sperrgegenflächen 45, in welche die Sperrelemente 39, hier die jeweils innere Halbschale 44 einer Kugel, eingreifen können, um so die beiden Ringe 21, 27 in Umfangsrichtung durch Formschluss gegeneinander zu sperren, und so das Drehgelenk 5 zu blockieren.

Das Sperren der Sperrelemente 39 erfolgt durch das Ausüben von Druck auf die Sperrelemente 39. Diesen Druck erzeugt ein dauernd durch Federkraft beaufschlagter Betätigungsring 41. In Fig. 2 dargestellt ist ein Betätigungsring 41, der in Drehrichtung durch zwei gleichartig gestaltete Druckfedern 40 beaufschlagt ist. Der Betätigungsring 41 ist, ebenso wie die beiden Ringe 21, 27, koaxial zu der Ausgangswelle 9 angeordnet, und seine Drehachse fällt mit der Ausgangswelle 9 zusammen.

Die als Sperrelemente 39 dienenden Kugeln sind über den Umfang des Drehgelenks mehrfach vorhanden, beim Ausführungsbeispiel insgesamt vierfach. Jede Kugel 39 befindet sich in einer Öffnung 30 des ersten Rings 21, wobei die Öffnung 30 in Umfangsrichtung die Größe der Kugel aufweist oder nur geringfügig größer ist als die Kugel.

Der Durchmesser der Kugeln 39 ist größer als die radiale Dicke des ersten Rings 21, wodurch jede Kugel 39 über den Ring 21 nach radial außen vorsteht und/oder nach radial innen über den Ring 21 vorsteht.

In der in Fig. 2 wiedergegebenen Blockierstellung des Drehgelenks 5 stehen die Kugeln 39 nach radial innen vor, wobei sich die nach innen weisende Halbschale 44 jeder Kugel in die entsprechende Vertiefung 32 erstreckt, und bei Aufbringen eines Drehmoments gegen die Sperrgegenfläche 45 formschlüssig abstützt. Dadurch kommt es zu einem Blockieren des ersten Rings 21 gegenüber dem zweiten Ring 27.

In der in Fig. 3 wiedergegebenen Freigabestellung des Drehgelenks 5 können die Kugeln 39 nach außen ausweichen und nehmen dann eine radial weiter außen liegende Position ein. Ihre nach außen weisenden Halbschalen finden hierbei in einem Freigabeabschnitt 49 an der Innenseite des Betätigungsrings 41 Platz. In Umfangsrichtung des Betätigungsrings 41 schließt sich an jeden Freigabeabschnitt 49 ein Sperrabschnitt 48 an, der sich ebenfalls an der Innenseite des Betätigungsrings befindet. Der Freigabeabschnitt 49 befindet sich auf einem größeren Radius als der Sperrabschnitt 48.

Wird der Betätigungsring 41 in Umfangsrichtung gedreht, gelangt entweder der Sperrabschnitt 48 oder der Freigabeabschnitt 49 gegen die Außenseite der jeweiligen Kugel 39. Damit können die Kugeln entweder nach außen ausweichen, so dass kein Blockieren zwischen den beiden Ringen 21, 27 stattfindet (Fig. 3), oder sie werden in ihrer radial einwärts angeordneten Position gehalten, in der die Kugeln 39 als Sperrelemente wirken und die beiden Ringe 21, 27 in Umfangsrichtung gegeneinander sperren (Fig. 2).

Ein Arretieren findet nur in der einen dieser beiden Stellungen statt, nämlich in der Blockierstellung nach Fig. 2, in welcher jede Kugel 39 innen in die Sperrgegenfläche 45 eingreift, und außen gegen den Sperrabschnitt 48 abgestützt ist. Denn in dieser Blockierstellung wird der Betätigungsring 41 aufgrund der Wirkung des Federelements 40 automatisch gehalten, und insoweit arretiert.

Um die Blockierstellung aufzuheben, muss der Betätigungsring 41 entgegen der Kraft der Druckfedern 40 aktiv gedreht werden, ohne dass er bei Erreichen der anderen Endstellung, also der Freigabestellung, arretiert. Dieses Nicht-Arretieren in der Freigabestellung hat zur Folge, dass, nach dem Loslassen des Betätigungsrings 41, dieser aufgrund seiner dauernden Federbelastung sofort wieder in die Blockierstellung zurückschnappt, wodurch die Sperrelemente 39 nach innen gedrückt werden, bis sie die beiden Ringe 21, 27 wieder in Umfangsrichtung gegeneinander blockieren. Dies wird erleichtert, wenn der Freigabeabschnitt 49 über eine Rampe 49a in den Sperrabschitt 48 übergeht.

Zum erleichterten Drehen des Betätigungsrings 41 in seine Freigabestellung ist der Betätigungsring 41 an seiner Außenseite mit einer seine Griffigkeit erhöhenden Riffelung 50 versehen.

### Bezugzeichenliste

- 1: Drehschrauber
- 3: Antriebsteil
- 5: Drehgelenk
- 7: Getriebegehäuse
- 9: Ausgangswelle

- 11: Energiespeicher
- 13: Schalter
- 15: Haltegriff
- 17: Stützfuß

- 21: erster Ring
- 27: zweiter Ring

- 30: Öffnung
- 32: Vertiefung
- 39: Sperrelement, Kugel

- 40: Federelement
- 41: Betätigungsring
- 44: Sperrfläche, Halbschale der Kugel
- 45: Sperrgegenfläche
- 48: Sperrabschnitt
- 49: Freigabeabschnitt
- 49a: Rampe

- 50: Riffelung

## Patentansprüche

1. Drehschrauber mit einem einen Antriebsmotor aufweisenden Antriebsteil (3), einem Getriebegehäuse (7) mit Getriebeelementen und einer aus dem Getriebegehäuse herausgeführten Ausgangswelle (9), einem Drehgelenk (5) aus einem mit dem Antriebsteil (3) verbundenen, antriebsseitigen Ring (21) und einem mit dem Getriebegehäuse (7) verbundenen, getriebeseitigen Ring (27), einem koaxial zu der Ausgangswelle (9) angeordneten Betätigungsring (41), der gegenüber dem antriebsseitigen Ring (21) und gegenüber dem getriebeseitigen Ring (27) beweglich angeordnet ist und zwischen einer Freigabestellung, in der die Ringe (21, 27) drehbar zueinander sind, und einer Blockierstellung, in der die Ringe (21, 27) gegeneinander blockiert sind, beweglich ist, einem durch zwei Druckfedern gebildeten Federelement (40), welches den Betätigungsring (41) über dessen von der Blockier- bis in die Freigabestellung reichenden Bewegungsweg in Richtung zu der Blockierstellung beaufschlagt, **dadurch gekennzeichnet, dass** der Betätigungsring (41) drehbar gegenüber dem antriebsseitigen Ring (21) und gegenüber dem getriebeseitigen Ring (27) ausgebildet ist, dass die Blockierstellung durch aktive Drehung des Betätigungsrings (41) entgegen der Kraft der Druckfedern (40) aufhebbar ist, und dass seitlich versetzt zu der Ausgangswelle (9) ein mit dem Getriebegehäuse (7) fest verbundener Stützfuß (17) angeordnet ist.

2. Drehschrauber nach Anspruch 1, **dadurch gekennzeichnet, dass** in der Teilungsebene des Drehgelenks (5) mindestens ein Sperrelement (39) angeordnet ist, dass der Betätigungsring (41) mit einem Sperrabschnitt (48) versehen ist, und dass nur in der Blockierstellung des Betätigungsrings (41) das Sperrelement (39) gegen den Sperrabschnitt (48) abgestützt ist.

3. Drehschrauber nach Anspruch 2, **dadurch gekennzeichnet, dass** nur in der Bockierstellung des Betätigungsrings (41) das Sperrelement (39) formschlüssig in eine Sperrgegenfläche (45) an einer Außenfläche eines der beiden Ringe (21, 27) eingreift.

4. Drehschrauber nach Anspruch 3, **dadurch gekennzeichnet, dass** das Sperrelement (39) als Kugel ausgebildet ist, die mit ihrer einen Halbschale in die Sperrgegenfläche (45) eingreift, und an ihrem der Halbschale abgewandten Umfangsabschnitt gegen den Sperrabschnitt (48) des Betätigungsrings (41) abgestützt ist.

5. Drehschrauber nach einem der vorangehenden Ansprüche, **dadurch gekennzeichnet, dass** sich der Sperrabschnitt (48) an der Innenseite des Betätigungsrings (41) befindet.

6. Drehschrauber nach Anspruch 5, **dadurch gekennzeichnet, dass** sich in Umfangsrichtung des Betätigungsrings (41) an den Sperrabschnitt (48) ein Freigabeabschnitt (49) anschließt, und dass sich der Freigabeabschnitt (49) auf einem größeren Radius als der Sperrabschnitt (48) befindet.

7. Drehschrauber nach einem der vorangehenden Ansprüche, **dadurch gekennzeichnet, dass** der Betätigungsring (41) an seiner Außenseite mit einer die Griffigkeit erhöhenden Riffelung (50) versehen ist.

## Claims

1. Power screwdriver, comprising a drive part (3) having a drive motor, a gearbox housing (7) with transmission elements and an output shaft (9) extending out of the gearbox housing, a rotary joint (5) consisting of a drive-side ring (21) connected to the drive part (3) and a transmission-side ring (27) connected to the gearbox housing (7), an actuating ring (41) arranged coaxially with the output shaft (9) and arranged movably relative to the drive-side ring (21) and relative to the transmission-side ring (27), the actuating ring being movable between a release position, in which the rings (21, 27) are rotatable relative to one another, and a blocking position, in which the rings (21, 27) are blocked relative to one another, a spring element (40) formed by two compression springs which acts on the actuating ring (41) in the direction towards the blocking position along the movement path extending from the blocking position into the release position, **characterised in that** the actuating ring (41) is designed to be rotatable relative to the drive-side ring (21) and relative to the transmission-side ring (27), **in that** the blocking position can be released by active rotation of the actuating ring (41) against the force of the compression springs (40), and that a supporting foot (17) firmly connected to the gearbox housing (7) is arranged laterally offset relative to the output shaft (9).

2. Power screwdriver according to claim 1, **characterised in that** at least one locking element (39) is arranged in the dividing plane of the rotary joint (5), **in that** the actuating ring (41) is provided with a locking portion (48), and **in that** the locking element (39) is supported against the locking portion (48) only in the blocking position of the actuating ring (41).

3. Power screwdriver according to claim 2, **characterised in that** the locking element (39) engages by interlocking in a counterpart locking surface (45) on an outer surface of one of the two rings (21, 27) only in the blocking position of the actuating ring (41).

4. Power screwdriver according to claim 3, **characterised in that** the locking element (39) is designed as a ball which with one half-shell engages in the counterpart locking surface (45) and is supported on its circumferential portion facing away from the half-shell against the locking portion (48) of the actuating ring (41).

5. Power screwdriver according to one of the preceding claims, **characterised in that** the locking portion (48) is located on the inner side of the actuating ring (41).

6. Power screwdriver according to claim 5, **characterised in that** a release portion (49) adjoins the locking portion (48) in the circumferential direction of the actuating ring (41), and **in that** the release portion (49) is located on a larger radius than the locking portion (48).

7. Power screwdriver according to one of the preceding claims, **characterised in that** the actuating ring (41) is provided on its outer side with a ribbing (50) which increases the grip.

## Revendications

1. Visseuse avec une partie d'entraînement (3) comprenant un moteur d'entraînement, une boîte de vitesses (7) avec des éléments de transmission et un arbre de sortie (9) guidé hors du boîtier de transmission, une articulation rotative (5) constituée d'une bague côté entraînement (21), reliée à la partie d'entraînement (3) et d'une bague côté transmission (27), reliée avec la boîte de vitesses (7), une bague d'actionnement (41) disposée de manière coaxiale par rapport à l'arbre de sortie (9), qui est disposée de manière mobile par rapport à la bague côté entraînement (21) et par rapport à la bague côté transmission (27) et qui est mobile entre une position de libération, dans laquelle les bagues (21, 27) peuvent tourner l'une par rapport à l'autre et une position de blocage, dans laquelle les bagues (21, 27) sont bloquées l'une contre l'autre, un élément de ressort (40), constitué de deux ressorts de compression, qui sollicite la bague d'actionnement (41) en direction de la position de blocage sur son trajet de mouvement qui va de la position de blocage à la position de libération, **caractérisée en ce que** la bague d'actionnement (41) est conçu de façon à être rotative par rapport à la bague côté entraînement (21) et par rapport à la bague côté transmission (27), **en ce que** la position de blocage peut être relâchée par une rotation active de la bague d'actionnement (41) contre la force des ressorts de compression (40) et **en ce qu'**un pied d'appui (17), fermement relié à la boîte de vitesses (7) est disposé de manière décalée latéralement par rapport à l'arbre de sortie (9).

2. Visseuse selon la revendication 1, **caractérisée en ce que**, dans le plan de séparation de l'articulation rotative (5), est disposé au moins un élément de blocage (39), **en ce que** la bague d'actionnement (41) est munie d'une portion de blocage (48) et **en ce que** l'élément de blocage (39) est appuyée contre la portion de blocage (48) uniquement dans la position de blocage de la bague d'actionnement (41).

3. Visseuse selon la revendication 2, **caractérisée en ce que** l'élément de blocage (39) s'emboîte par complémentarité de forme dans une contre-surface de blocage (45) au niveau d'une surface externe d'une des deux bagues (21, 27) uniquement dans la position de blocage de la bague d'actionnement (41).

4. Visseuse selon la revendication 3, **caractérisée en ce que** l'élément de blocage (39) est conçu comme une sphère qui s'emboîte, avec une demi-coque, dans la contre-surface de blocage (45) et qui s'appuie, au niveau de sa portion opposée à la demi-coque, contre la portion de blocage (48) de la bague d'actionnement (41).

5. Visseuse selon l'une des revendications précédentes, **caractérisée en ce que** la portion de blocage (48) se trouve sur le côté intérieur de la bague d'actionnement (41).

6. Visseuse selon la revendication 5, **caractérisée en ce qu'**une portion de libération (49) se raccorde, dans la direction de la circonférence de la bague d'actionnement (41), à la portion de blocage (48) et **en ce que** la portion de libération (49) se trouve sur un rayon supérieur à la portion de blocage (48).

7. Visseuse selon l'une des revendications précédentes, **caractérisée en ce que** la bague d'actionnement (41) est munie, au niveau de son côté externe, d'une ondulation (50) augmentant l'adhérence.
